# EUROPÄISCHE PATENTSCHRIFT

(11) **EP 2 410 547 B1**
(45) Veröffentlichungstag und Bekanntmachung des Hinweises auf die Patenterteilung: **10.08.2016**
(21) Anmeldenummer: 10401124.2
(22) Anmeldetag: 22.07.2010
(51) Int. Cl.: H01H 3/08, F24C 7/08, G05G 1/08, H01H 3/10

(54) **Haushaltgerät mit versenkbarer Bedienknebeleinheit**
Household appliance with a lowerable operating knob unit
Appareil ménager doté d'une unité de garrot de fonctionnement descendante

(43) Veröffentlichungstag der Anmeldung: 25.01.2012
(73) Patentinhaber: Miele & Cie. KG, 33332 Gütersloh (DE)
(72) Erfinder: Render, Joachim, 48231 Warendorf (DE)

(56) Entgegenhaltungen:
- WO-A2-2010/038033
- DE-B3-102006 039 196
- DE-C1- 10 044 448
- JP-A- 2005 165 403

## Beschreibung

Die Erfindung betrifft ein Haushaltgerät, insbesondere einen Backofen, mit wenigstens einer in einer Bedienblende versenkbaren Bedienknebeleinheit zum Einstellen einer hinter der Bedienblende angeordneten Steuer- und Regeleinheit der im Oberbegriff des Anspruchs 1 genannten Art.

Aus der DE 198 32 089 A1 ist ein versenkbarer Bedienknebel für ein Haushaltgerät bereits bekannt. Dabei ragt ein drehfest mit einer Betätigungswelle verbundener Drehknopf frontseitig aus einer Öffnung in einer Bedienblende heraus, wobei die Betätigungswelle die Drehbewegung des Drehknopfes auf ein hinter der Bedienblende gehaltertes axial unverschiebbares Drehelement einer Schalteinheit überträgt. Zum Ausgleich eines Achsversatzes zwischen dem Ausschnitt der Bedienblende und dem Drehelement ist der Drehknopf über ein Kardangelenk mit der Betätigungswelle verbunden. Im Weiteren umfasst das Kardangelenk eine Wellenaufnahme, in der die Betätigungswelle axial verschiebbar gehaltert ist, um das Versenken des Drehknopfes in der Bedienblende zu ermöglichen.

In der DE 10 2006 039 196 B3 ist ein versenkbarer Bedienknebel für ein Haushaltgerät gemäß dem Oberbegriff des Anspruchs 1 offenbart.

Nachteilig an einer solchen Ausführung ist, dass ein solcher Bedienknebel im ausgefahrenen Zustand im Bereich der Durchführung durch die Bedienblende axiales Spiel aufweist, wodurch der Bediener einen wackligen Bedienungseindruck vom Drehknopf erhält.

Der Erfindung liegt deshalb die Aufgabe zugrunde, die Nachteile des zitierten Standes der Technik zu vermeiden und insbesondere ein Haushaltgerät mit wenigstens einer versenkbaren Bedienknebeleinheit der eingangs näher bezeichneten Art so weiterzubilden, dass der Drehknopf einer solchen Bedienknebeleinheit im ausgefahrenen Zustand, d.h. in der Betätigungslage nahezu spielfrei gelagert ist.

Diese Aufgabe wird erfindungsgemäß durch die kennzeichnenden Merkmale des Patentanspruchs 1 gelöst, wobei in den weiteren Patentansprüchen Merkmale aufgeführt sind, die diese Lösung in vorteilhafter Weise weiterentwickeln.

Indem ein Haushaltgerät, insbesondere ein Backofen, mit wenigstens einer versenkbaren Bedienknebeleinheit zum Einstellen einer hinter einer Bedienblende angeordneten Steuer- und Regeleinheit mit einem in einer Öffnung der Bedienblende gelagerten Drehknopf, der über eine Versenkmechanik axial zwischen einer Nulllage, einer als Versenklage ausgebildeten Zwischenlage und einer Betätigungslage hin- und herbewegbar ist, wobei in der Betätigungslage eine Lagerfläche des Drehknopfes mit einer Lagerfläche der Bedienblende in Kontakt steht und die Lagerflächen konisch aufeinander zulaufend ausgebildet sind, ist vorteilhaft sichergestellt, dass in der Betätigungslage des Drehknopfes die Radialkräfte mittels der Lagerflächen aufgenommen werden und somit der Drehknopf nahezu spielfrei und in der Öffnung der Bedienblende zentriert gelagert ist. Zusätzlich ist in der Betätigungslage des Drehknopfes durch die Zentrierungsfunktion ein gleichmäßiges, umlaufendes Spaltbild zwischen dem in der Öffnung der Bedienblende gelagerten Drehknopf und der Bedienblende realisiert.

In vorteilhafter Weiterbildung der Erfindung ist in der Öffnung der Bedienblende ein Einfassring gelagert, der eine kegelförmig ausgebildete Lagerfläche aufweist, die in der Betätigungslage mit einer Lagerfläche des Drehknopfes in Kontakt steht. Vorteilhaft werden auch in dieser Ausführungsform die Radialkräfte durch die konisch bzw. kegelförmig ausgebildeten Lagerflächen aufgenommen, so dass in der Betätigungslage der Drehknopf zentriert und nahezu spielfrei gelagert ist. Trotz in der Regel auftretender Fertigungstoleranzen kann somit ein hin- und herbewegen des Drehknopfes in der Betätigungslage verhindert werden. Dem Bediener wird somit kein wackliges bzw. schwammiges Bediengefühl beim Bedienen des Drehknopfes der Bedienknebeleinheit vermittelt.

Eine vorteilhafte Weiterbildung der Erfindung sieht vor, dass die konisch bzw. kegelförmig ausgebildete Lagerfläche des Einfassrings in der Betätigungslage des Drehknopfes die Endanschlagsposition des Drehknopfes bildet. Dadurch wird kein zusätzliches Element in der Versenkmechanik der Bedienknebeleinheit benötigt und zeitgleich ist eine passgenaue und nahezu spielfreie Lagerung des Drehknopfes in der Betätigungslage realisierbar.

In vorteilhafter Weiterbildung der vorgenannten Ausführungsform ist der Drehknopf der Bedienknebeleinheit auf eine um ihre Längsachse drehbare Wellenanordnung aufsteckbar, die mit ihrem anderen Ende kraftübertragend an der Steuer- und Regeleinheit angekoppelt ist, wobei zwischen Drehknopf und Wellenanordnung ein eine kegelförmig ausgebildete Lagerfläche aufweisendes Ringelement eingeklemmt gelagert ist. Auf diese Weise ist eine vereinfachte Montage- und Demontagemöglichkeit des Drehknopfes erreichbar. Über die Ankoppelung der Steuer- und Regeleinheit an die Wellenanordnung kann platzsparend die Kraftübertragung vom Drehknopf auf die Steuer- und Regeleinheit erreicht werden.

In einer vorteilhaften und zweckmäßigen Ausführungsform der Erfindung umfasst die Wellenanordnung einen hülsenartigen Halter, der innenliegend zu seiner Längsachse einen Rotor aufnimmt, der an seinem anderen Ende über ein Rastelement und einer sich daran anschließenden Kupplung kraftübertragend in einer hülsenartig ausgebildeten Lagervorrichtung gelagert ist. Durch diese konstruktive Ausführungsform ist auf einfache Art und Weise eine Versenkmechanik in der Bedienknebeleinheit realisierbar, so dass der Drehknopf axial zwischen einer Nulllage, einer als Versenklage ausgebildeten Zwischenlage und einer Betätigungslage hin- und herbewegbar ist.

Eine weitere vorteilhafte Weiterbildung der Erfindung sieht vor, dass die Wellenanordnung ein zwischen dem Rotor und dem Rastelement gelagertes Federelement zur automatischen Überführung des Drehknopfes von der Nulllage in die Versenklage und von der Nulllage in die Betätigungslage aufweist. Durch den Anpressdruck des Federelementes können vorteilhaft in der Betätigungslage des Drehknopfes dort wirkende Kraftmomente aufgenommen werden, so dass die zentrierte und nahezu spielfreie Lagerung des Drehknopfes in der Betätigungslage auch bei einer erhöhten Krafteinwirkung durch den Bediener erhalten bleibt.

Im einfachsten Fall ist der Drehknopf mittels einer Schnappverbindung lösbar mit dem Halter verbunden, so dass eine einfache Montage- und Demontagemöglichkeit des Drehknopfes von der Wellenanordnung ermöglicht ist.

In einer vorteilhaften Weiterbildung der Erfindung ist der Außendurchmesser des Ringelementes größer als der des Drehknopfes ausgebildet und das Ringelement weist eine kegelförmig ausgebildete Lagerfläche auf, die in der Betätigungslage des Drehknopfes mit der Lagerfläche der Bedienblende in Kontakt steht. Durch die kegelförmig ausgebildete Lagerfläche und den vergrößerten Außendurchmesser ist eine automatische Zentrierung des Drehknopfes an der korrespondierenden Lagerstelle der Bedienblende realisierbar, wenn der Drehknopf von der Versenklage in die Betätigungslage überführt wird.

In vorteilhafter Weiterbildung der Erfindung sind der Drehknopf, der Halter und das Ringelement aus einem Teil, vorzugsweise als ein Kunststoffspritzgussteil ausgebildet. Insbesondere ist mittels dieser alternativen Ausführungsform eine Kosteneinsparung beim Herstellungsverfahren realisierbar.

In einer bevorzugten Ausführungsform der Erfindung ist die die Wellenanordnung lagernde Lagervorrichtung mittels eines Bajonettverschlusses an der Bedienblende fixiert. Dadurch ist vorteilhaft eine lösbare Verbindung der Lagervorrichtung an der Bedienblende erreichbar, die gleichzeitig einen festen Sitz in der Öffnung der Bedienblende realisiert.

Weitere vorteilhafte Ausgestaltungen sind Gegenstand weiterer Unteransprüche und werden nachfolgend anhand von Zeichnungen näher erläutert. Es zeigen:
- Figur 1: eine Frontansicht eines Haushaltgeräts mit einer erfindungsgemäßen versenkbaren Bedienknebeleinheit,
- Figur 2: das Haushaltgerät aus Fig. 1 in teilweiser Explosionsdarstellung im Bereich der Bedienblende mit Blickrichtung auf die Rückseite der Bedienblende,
- Figur 3: die versenkbare Bedienknebeleinheit des Haushaltgerätes aus Fig. 1 in einer teilweisen Explosionsdarstellung in nahezu seitlicher Ansicht,
- Figur 4: einen ersten Vertikalschnitt des Haushaltgeräts aus Fig. 1, mit dem Drehknopf der Bedienknebeleinheit in der Versenklage,
- Figur 5: der in Fig. 4 dargestellter Ausschnitt C in vergrößerter Darstellung,
- Figur 6: wie Figur 3, mit dem Drehknopf der Bedienknebeleineheit in der Nulllage,
- Figur 7: wie Figur 6, mit dem Drehknopf der Bedienknebeleinheit in der Betätigungslage,
- Figur 8: der in Fig. 6 dargestellte Ausschnitt D in vergrößerter Darstellung,

Figur 1 zeigt ein als Backofen 1 ausgebildetes Haushaltgerät 2 mit einem durch eine einen Griff 3 aufweisende Tür 4 verschließbaren, nicht dargestellten Garraum und einer oberhalb des Garraums angeordneten Bedienblende 5 in schematischer Darstellungsweise. Die Bedienblende 5 weist ein Anzeigeelement 6 und zwei Bedienelemente 7 auf. In dem vorliegenden Ausführungsbeispiel sind die Bedienelemente 7 als erfindungsgemäße versenkbare Bedienknebeleinheiten 8 ausgebildet, die anhand der weiteren Figuren nachfolgend näher erläutert werden.

Figur 2 zeigt die Bedienblende 5 des Haushaltgeräts 2 aus Figur 1 in einer seitlichen Explosionsdarstellung. Die Bedienblende 5 weist neben einer für den Benutzer von vorne erkennbaren Deckplatte 9 auch eine hinter der Deckplatte 9, also im Inneren des Haushaltgeräts 2, angeordnete und mit der Deckplatte 9 verbundene Trägerplatte 10 auf. In der Deckplatte 9 wie auch in der sich daran anschließenden Trägerplatte 10 sind korrespondierende Öffnungen 11 zur Aufnahme einer Bedienknebeleinheit 8 vorhanden. Beispielhaft ist in Figur 2 die Lagerung einer Bedienknebeleinheit 8 in einer solchen Öffnung 11 dargestellt. Die Anordnung mehrerer Bedienknebeleinheiten 8 liegt im Rahmen der Erfindung. Die Trägerplatte 10 weist eine Aufnahme 12 auf, an der mittels eines Bajonettverschlusses 13 eine hülsenartige Lagervorrichtung 14 sicher und fest fixiert ist. Andere dem Fachmann bekannte Fixierungsmöglichkeiten liegen im Rahmen der Erfindung. Die hülsenartige Lagervorrichtung 14 ist eingerichtet eine noch näher darzustellende Wellenanordnung 15 aufzunehmen an der sich ein Ringelement 16 und ein Drehknopf 17 anschließen, die zusammen die Bedienknebeleinheit 8 bilden. In der Öffnung 11 der Bedienblende 5 ist ein Einfassring 18 drehfest gelagert, der eine noch näher darzustellende konisch bzw. kegelförmig zulaufende Lagerfläche 19 zur Lagerung des Drehknopfes 17 in der Betätigungslage aufweist, wenn die Deckplatte 9 und die Trägerplatte 10 auf dem Fachmann bekannte Weise miteinander montiert sind. Die versenkbare Bedienknebeleinheit 8 wirkt mit einer Steuer- und Regeleinrichtung 20 auf dem Fachmann bekannte Weise zusammen, die sich im Ausführungsbeispiel an die hülsenartige Lagervorrichtung 14 anschließt. Denkbar ist, dass die Steuer- und Regeleinrichtung 20 als Energiesteller, Wahlschalter oder ein sonstiges dem Fachmann bekanntes Stellorgan ausgebildet ist.

Figur 3 zeigt die versenkbare Bedienknebeleinheit 8 in einer teilweisen Explosionsdarstellung in nahezu seitlicher Ansicht. Die bereits in Figur 2 dargestellte hülsenartige Lagervorrichtung 14 dient zur Aufnahme der Wellenanordnung 15, die translatorisch und rotatorisch in der Lagervorrichtung 14 bewegbar ist und auf dem Fachmann bekannte Weise die Versenkmechanik der Bedienknebeleinheit 8 bildet. Die Wellenanordnung 15 umfasst eine Rastung 21 mit einer hier nicht im Detail dargestellten Kupplung 22, die die Wirkverbindung zur Steuer- und Regeleinrichtung 20 herstellt. Anderen Endes nimmt der Halter 25 einen Rotor 23 auf. Der Rotor 23 wird von der Rastung 21 bewegt und in der Versenklage des Drehknopfes 17 von diesem gehalten. Das Federelement 24 wird über das hülsenartige Ende der Rastung 21 gesteckt und umgibt diese. Auf dem Halter 25 lösbar aufsteckbar ist ein Drehknopf 17, wobei zwischen dem Halter 25 und dem Drehknopf 17 ein Ringelement 16 eingeklemmt gelagert ist, das eine sich konisch verjüngende bzw. kegelförmig ausgebildete Lagerfläche 26 aufweist. Denkbar ist, dass der Drehknopf 17, das Ringelement 16 und der Halter 25 einstückig ausgebildet sind, vorzugsweise aus einem Kunststoffspritzgussteil. Im Weiteren zeigt Figur 3 den bereits in Figur 2 dargestellten und in der Öffnung 11 der Deckplatte 9 der Bedienblende 5 gelagerten Einfassring 18, der eine zum Ringelement 16 sich entgegengesetzt konisch erweiternde Lagerfläche 19 aufweist. Im ausgefahrenen Zustand des Drehknopfes 17, d.h. in dessen Betätigungslage, wird die Lagerfläche 26 des Ringelementes 16 mittels der Anpresskraft des Federelementes 24 an die korrespondierende Lagerfläche 19 des Einfassrings 18 gepresst, so dass in der Betätigungslage des Drehknopfes 17 mittels dieser Lagerung dort auftretende Radialkräfte aufgenommen werden können. Im Weiteren kann durch die konische bzw. kegelförmige Ausbildung der Lagerflächen 19, 26 eine automatische Zentrierung des Drehknopfes 17 in der in Figur 2 dargestellten Öffnung der Bedienblende in dessen Betätigungslage erreicht werden. Zusätzlich wirkt die Lagerfläche 19 des in der Bedienblende angeordneten Einfassringes 18 als Endanschlagsposition für den dort gelagerten Drehknopf 17, so dass die Anordnung zusätzlicher Anschlagselemente nicht erforderlich ist. Insbesondere die Anordnung der Lagerflächen 19, 26 direkt im Bereich der Durchgangsöffnung der Bedienblende ermöglicht eine feste und nahezu spielfreie Lagerung des Drehknopfes 17 in dessen Betätigungslage. Der Bediener erfährt somit beim Betätigen des Drehknopfes 17 kein wackliges bzw. schwammiges Bediengefühl.

Figur 4 zeigt die in der Bedienblende 5 montierte Bedienknebeleinheit 8 mit dem sich in der Versenklage befindenden Drehknopf 17. Die im vorliegenden Ausführungsbeispiel mittels eines Bajonettverschlusses 13 an der Trägerplatte 10 der Bedienblende 5 angeordnete hülsenartige Lagervorrichtung 14 nimmt innenliegend die als Versenkmechanismus diendende Wellenanordnung 15 auf. In der Versenklage des Drehknopfes 17 wird die Bedienknebeleinheit 8 durch das axial positionierte Rotorelement 23 gehalten, das sich beim Eindrücken bzw. Loslassen der Frontfläche 27 des Drehknopfes 17 um ca. 45° dreht und sich bei jedem zweiten Eindrücken bzw. Loslassen der Frontfläche 27 des Drehknopfes 17 mit an dem Rotorelement 23 angeordneten Flügeln 28 an die sich anschließende Spitze 29 der Rastung 21 einhakt. Gleichzeitig bewegt sich der die Rastung 21 innenliegend aufnehmende Halter 25 kolbenartig in der hülsenartig ausgebildeten Lagervorrichtung 14. Wie im Ausschnitt C gezeigt und Figur 5 noch näher dargestellt wird, sind in der Versenklage des Drehknopfes 17 die konisch bzw. kegelförmig ausgebildeten Lagerflächen 26, 19 des am Halter 25 angeordneten Ringelementes 16 und des in der Trägerplatte 10 gelagerten Einfassringes 18 nicht mittels der von dem Federelement 24 ausgeübten Anpresskraft aneinander gepresst. Das der Bedienblende 5 entferntere Ende des Halters 25 stützt sich in der Versenklage des Drehknopfes 17 gegen die Innenwandung 30 der Lagervorrichtung 14 ab und verhindert dadurch radiale Bewegungen des Drehknopfes 17 in der Öffnung 11 der Bedienblende 5. Während des Eindrückens bzw. Loslassens der Frontfläche 27 des Drehknopfes 17 durch den Bediener führt der Halter 25 um die Längsachse der Rastung 21 eine Drehbewegung aus und überträgt die vom Bediener auf den Drehknopf 17 einwirkenden Kraftmomente vom Drehknopf 17 über den Halter 25 und einer Kupplung 22 zur damit in Wirkverbindung stehenden Steuer- und Regeleinrichtung 20. Hier nicht näher dargestellte an der Rastung 21 angeordnete Rasthaken bilden die axiale Lagerung mit der die Rastung 21 in der Lagervorrichtung 14 gehalten wird. Die Kupplung 22 ist drehfest mit Spiel in der Lagervorrichtung 14 gelagert und dient als Ausgleich von Winkelfehlern zwischen der Wellenanordnung 15 des Drehknopfes 17 und der Drehachse der

Versenkmechanik. Dabei ist die Versenkmechanik derart abgestimmt, dass die in der Bildebene von Figur 4 rechts angeordnete Frontfläche 27 des Drehknopfes 17 im Wesentlichen bündig zu der für den Bediener sichtbaren Frontfläche 27 der Deckplatte 9 der Bedienblende 5 verläuft, so dass der gewünschte optische Gesamteindruck der Frontseite des Haushaltgerätes 2 erzielt ist. Vorliegend ist die Frontfläche 27 beispielhaft leicht nach außen gewölbt ausgebildet.

Figur 5 zeigt den in Figur 4 dargestellten Ausschnitt C in vergrößerter Darstellung. Der in der Öffnung 11 der Bedienblende 5 gelagerte Drehknopf 17 befindet sich in der Versenklage. In der Öffnung 11 der Trägerplatte 10 der Bedienblende 5 ist ein Einfassring 18 gelagert, der eine sich konisch erweiternde Lagerfläche 19 aufweist. Das korrespondierende Gegenstück bildet die gegenläufig gleichfalls konisch zulaufende Lagerfläche 26 des zwischen Halter 25 und Drehknopf 17 eingeklemmt gelagerten Ringelementes 16, das in der Versenklage des Drehknopfes 17 mittels der Versenkmechanik versenkt an der Innenwandung 30 der Lagervorrichtung 14 geführt ist.

Figur 6 zeigt nun die Bedienknebeleinheit 8 mit dem von der Versenklage in die Nulllage überführten Drehknopf 17. Mittels der Belastung bzw. des Drückens der Frontfläche 27 des Drehknopfes 17 durch den Bediener wird der Drehknopf 17 der Bedienknebeleinheit 8 mittels der Versenkmechanik und gegen die Federkraft des Federelementes 24 in die dargestellte Nulllage überführt, die im versenkten Zustand des Drehknopfes 17 der Bedienknebeleinheit 8 die Endlagenposition bildet.

In Figur 7 ist nun die Bedienknebeleinheit 8 mit dem Drehknopf 17 in der Betätigungslage dargestellt. Der grundsätzliche Aufbau der Bedienknebeleinheit 8 ist bereits in Figur 4 dargestellt. Durch Entlastung des sich in der Nulllage befindenden Drehknopfes 17 wird dieser automatisch durch die Kraft des Federelementes 24 in die dargestellte Betätigungslage überführt. In der Betätigungslage wird die Lagerfläche 26 des Ringelementes 16 gegen die korrespondierende Lagerfläche 19 des Einfassrings 18 gepresst, was im dargestellten Ausschnitt E in Figur 8 noch näher dargestellt wird. Durch die konisch ausgebildeten Lagerflächen 19, 26 wird einerseits automatisch die Zentrierung des Drehknopfes 17 innerhalb der Öffnung 11 des Einfassringes 18 realisiert, wodurch ein einheitliches Spaltbild des in der Öffnung 11 der Bedienblende 5 gelagerten Drehknopfes 17 erreichbar ist. Andererseits bildet die konisch bzw. kegelförmig zulaufende Lagerfläche 19 des Einfassrings 18 die Endanschlagsposition für den sich in der Betätigungslage befindenden Drehknopf 17. Dadurch, dass die gleichermaßen konisch bzw. kegelförmig ausgebildete Lagerfläche 26 des zwischen Halter 25 und Drehknopf 17 eingeklemmten Ringelementes 16 mittels des Anpressdrucks des Federelementes 24 gegen die konisch bzw. kegelförmig ausgebildete Lagerfläche 19 des Einfassringes 18 gedrückt wird, können die am Drehknopf 17 auftretenden Radialkräfte und Kraftmomente aufgenommen werden, wodurch in der Betätigungslage der Drehknopf 17 nahezu spielfrei gelagert ist. In der Betätigungslage kann der Bediener in üblicher Weise durch das Drehen des Drehknopfes 17 der Bedienknebeleinheit 8 um die Längsachse der Wellenanordnung 15 vorher definierte Einstellungen an dem Haushaltgerät 2 vornehmen. Dabei wird das Drehmoment über den Drehknopf 17 und der Wellenanordnung 15 an den Betätigungszapfen 31 der Steuer- und Regeleinrichtung 20 übertragen.

Im vorliegenden Ausführungsbeispiel nicht dargestellt, jedoch alternativ denkbar ist, dass die Versenkmechanik der Bedienknebeleinheit 8 ein Drucktasterfunktion umfasst, wobei dann eine durch das Drehen des Drehknopfes 17 vorgenommene Auswahl eines Haushaltgeräteprogramms, eines Programmparameters oder dergleichen durch einen leichten manuellen Druck auf die Frontfläche 27 des Drehknopfes 17 auf an sich bekannte Weise bestätigt und für den Programmablauf des Haushaltgeräts 2 übernommen wird. Der zuvor beschriebene Druck zur Bestätigung der Auswahl wird wiederum über den Drehknopf 17, die Wellenanordnung 15 an den Betätigungszapfen 31 der Steuer- und Regeleinrichtung 20 übertragen.

Sofern keine weiteren Einstellungen an der Bedienknebeleinheit 8 durch Drehen des Drehknopfes 17 mehr erforderlich sind, kann der Bediener, sofern gewünscht, den Drehknopf 17 wieder in die in Figur 4 dargestellte Versenklage rücküberführen. Hierzu drückt der Bediener analog zu der Überführung in die Betätigungslage derart gegen die Frontfläche 27 des Drehkopfes 17, dass sich der Drehknopf 17 in der Bildebene von Figur 7 von links in die Öffnung 11 der Bedienblende 5 hinein bewegt. Der Drehknopf 17 gelangt dann über die in Figur 6 dargestellte Nulllage erneut in die Versenklage aus Figur 4. In der Ruhelage des Haushaltgerätes 2 ist es einerseits möglich, dass der Drehknopf 17 der Bedienknebeleinheit 8 in die Versenklage überführt wird, andererseits besteht gleichwohl die Möglichkeit, dass der Drehknopf 8 in der Betätigungslage verbleibt.

Figur 8 zeigt nunmehr den Ausschnitt E aus Figur 7 in vergrößerter Darstellung. Der Drehknopf 17 befindet sich in der Betätigungslage. Die konisch zulaufende Lagerfläche 26 des zwischen Halter 25 und Drehknopf 17 eingeklemmt gelagerten Ringelementes 16 wird durch die Anpresskraft des in der Wellenanordnung gelagerten Federelementes 24 gegen die gegenläufig konisch ausgebildete Lagerfläche 19 des in der Trägerplatte 10 der Bedienblende 5 drehfest gelagerten Einfassrings 18 gedrückt. Durch den Anpressdruck erfolgt eine Zentrierung des Drehknopfes 17, so dass in der Betätigungslage das Spaltbild zwischen der Öffnung 11 in der Bedienblende 5 und dem Drehknopf 17 gleichmäßig ausgebildet und eine nahezu spielfreie Lagerung des Drehknopfes 17 in der Öffnung 11 der Bedienblende 5 realisiert ist.

Es liegt im Rahmen des Könnens des Fachmanns das erläuterte Ausführungsbeispiel in nicht dargestellter Weise abzuwandeln, um die beschriebenen Effekte zu erreichen, ohne den Rahmen der Erfindung, der durch die beigefügten Ansprüche definiert ist, zu verlassen. Dies gilt gleichermaßen für die Materialauswahl für die einzelnen Bauteile. Vorteilhafterweise werden jedoch Kunststoffteile, insbesondere Kunststoffspritzgussteile, verwendet.

**Bezugszeichen:**

| | | | |
|---|---|---|---|
| 1 | Backofen | 22 | Kupplung |
| 2 | Haushaltgerät | 23 | Rotorelement |
| 3 | Griff | 24 | Federelement |
| 4 | Tür | 25 | Halter |
| 5 | Bedienblende | 26 | Lagerfläche |
| 6 | Anzeigelement | 27 | Frontfläche |
| 7 | Bedienelement | 28 | Flügel |
| 8 | Bedienknebeleinheit | 29 | Spitze |
| 9 | Deckplatte | 30 | Innenwandung |
| 10 | Trägerplatte | 31 | Betätigungszapfen |
| 11 | Öffnung | | |
| 12 | Aufnahme | | |
| 13 | Bajonettverschluss | | |
| 14 | Lagervorrichtung | | |
| 15 | Wellenanordnung | | |
| 16 | Ringelement | | |
| 17 | Drehknopf | | |
| 18 | Einfassring | | |
| 19 | Lagerfläche | | |
| 20 | Steuer- und Regeleinrichtung | | |
| 21 | Rastung | | |

## Patentansprüche

1. Haushaltgerät (2), insbesondere ein Backofen (1), mit wenigstens einer versenkbaren Bedienknebeleinheit (8) zum Einstellen einer hinter einer Bedienblende (5) angeordneten Steuer- und Regeleinrichtung (20), mit einem in einer Öffnung (11) der Bedienblende (5) gelagerten Drehknopf (17), der über eine Versenkmechanik axial zwischen einer Nulllage, einer als Versenklage ausgebildeten Zwischenlage und einer Betätigungslage hin- und her bewegbar ist,
**dadurch gekennzeichnet,**
**dass** in der Betätigungslage eine Lagerfläche (26) des Drehknopfes (17) mit einer Lagerfläche (19) der Bedienblende (5) in Kontakt steht, wobei die Lagerflächen (19, 26) korrespondierend und gleichermaßen konisch bzw. kegelförmig ausgebildet sind und durch die Kraft eines in einer Wellenanordnung (15) der Versenkmechanik gelagerten Federelementes (24) aneinandergepresst sind und zur Zentrierung des Drehknopfes in der Öffnung (11) sowie zur Aufnahme von Radialkräften und Kraftmomenten ausgebildet sind.

2. Haushaltgerät (2), insbesondere ein Backofen (1), mit wenigstens einer versenkbaren Bedienknebeleinheit (8) nach Anspruch 1,
**dadurch gekennzeichnet,**
**dass** in der Öffnung (11) der Bedienblende (5) ein Einfassring (18) gelagert ist und der Einfassring (18) eine konisch bzw. kegelförmig ausgebildete Lagerfläche (19) aufweist, die in der Betätigungslage mit einer Lagerfläche (26) des Drehknopfes (17) in Kontakt steht.

3. Haushaltgerät (2), insbesondere ein Backofen (1), mit wenigstens einer versenkbaren Bedienknebeleinheit (8) nach Anspruch 2,
**dadurch gekennzeichnet,**
**dass** die konisch bzw. kegelförmig ausgebildete Lagerfläche (19) des Einfassrings (18) in der Betätigungslage des Drehknopfes (17) dessen Endanschlagsposition bildet.

4. Haushaltgerät (2), insbesondere ein Backofen (1), mit wenigstens einer versenkbaren Bedienknebeleinheit (8) nach einem der Ansprüche 1 bis 3,
**dadurch gekennzeichnet,**
**dass** der Drehknopf (17) auf eine um ihre Längsachse drehbare Wellenanordnung (15) aufsteckbar ist, die mit ihrem anderen Ende kraftübertragend an der Steuer- und Regeleinrichtung (20) angekoppelt ist, wobei zwischen Drehknopf (17) und Wellenanordnung (15) ein eine kegelförmige Lagerfläche (26) aufweisendes Ringelement (16) eingeklemmt gelagert ist.

5. Haushaltgerät (2), insbesondere ein Backofen (1), mit wenigstens einer versenkbaren Bedienknebeleinheit (8) nach einem der Ansprüche 1 bis 4,
**dadurch gekennzeichnet,**
**dass** die Wellenanordnung (15) einen hülsenartigen Halter (25) umfasst, der innenliegend zu seiner Längsachse ein Rotorelement (23) aufnimmt, der an seinem anderen Ende über eine Rastung (21) und einer sich daran anschließenden Kupplung (22) kraftübertragend in einer hülsenartig ausgebildeten Lagervorrichtung (14) gelagert ist.

6. Haushaltgerät (2), insbesondere ein Backofen (1), mit wenigstens einer versenkbaren Bedienknebeleinheit (8) nach Anspruch 5, **dadurch gekennzeichnet,**
**dass** die Wellenanordnung (15) eine Versenkmechanik mit einem zwischen dem Rotorelement (23) und der Rastung (21) gelagerten Federelement (24) zur automatischen Überführung des Drehknopfes (17) von der Nulllage in die Versenklage und von der Nulllage in die Betätigungslage aufweist.

7. Haushaltgerät (2), insbesondere ein Backofen (1), mit wenigstens einer versenkbaren Bedienknebeleinheit (8) nach einem der Ansprüche 1 bis 6,
**dadurch gekennzeichnet,**
**dass** der Drehknopf (17) mittels einer Schnappverbindung lösbar mit dem Halter (25) verbunden ist.

8. Haushaltgerät (2), insbesondere ein Backofen (1), mit wenigstens einer versenkbaren Bedienknebeleinheit nach einem der Ansprüche 4 bis 7,
**dadurch gekennzeichnet,**
**dass** der Außendurchmesser des Ringelementes (16) größer als der Außendurchmesser des Drehknopfes (17) ist und das Ringelement (16) eine konisch bzw. kegelförmig ausgebildete Lagerfläche (26) aufweist, die in der Betätigungslage des Drehknopfes (17) mit der Lagerfläche (19) der Bedienblende (5) in Kontakt steht.

9. Haushaltgerät (2), insbesondere ein Backofen (1), mit wenigstens einer versenkbaren Bedienknebeleinheit (8) nach einem der Ansprüche 4 bis 8,
**dadurch gekennzeichnet,**
**dass** der Drehknopf (17), der Halter (25) und das Ringelement (16) als ein einstückiges Teil, vorzugsweise als ein Kunststoffspritzaussteil, ausgebildet sind.

10. Haushaltgerät (2), insbesondere ein Backofen (1), mit wenigstens einer versenkbaren Bedienknebeleinheit (8) nach einem der Ansprüche 5 bis 9,
**dadurch gekennzeichnet,**
**dass** die Lagervorrichtung (14) mittels eines Bajonettverschlusses (13) an der Bedienblende (5) fixiert ist.

11. Haushaltgerät (2), insbesondere ein Backofen (1), mit wenigstens einer versenkbaren Bedienknebeleinheit (8) nach einem der Ansprüche 5 bis 10, **dadurch gekennzeichnet,**
**dass** das Wellenende der den Drehknopf (17) aufnehmenden und in der Lagervorrichtung (14) gelagerten Wellenanordnung (15) über einen Betätigungszapfen (31) mit der Steuer- und Regeleinrichtung (20) in Wirkverbindung steht.

## Claims

1. Domestic appliance (2), in particular an oven (1), comprising at least one retractable operating-toggle unit (8) for adjusting a control and regulating apparatus (20) arranged behind a control panel (5), comprising a dial (17) which is mounted in an opening (11) in the control panel (5) and can be moved back and forth axially between a zero position, an intermediate position in the form of a retraction position, and an actuation position by means of a retraction mechanism,
**characterised in that**,
in the actuation position, a bearing surface (26) of the dial (17) is in contact with a bearing surface (19) of the control panel (5), the bearing surfaces (19, 26) being formed so as to correspond and to be equally conical or tapered, being pressed against one another by the force of a spring element (24) mounted in a shaft assembly (15) of the retraction mechanism, and being designed for centring the dial in the opening (11) and for absorbing radial forces and moments of force.

2. Domestic appliance (2), in particular an oven (1), comprising at least one retractable operating-toggle unit (8) according to claim 1,
**characterised in that**
a bordering ring (18) is mounted in the opening (11) in the control panel (5), and the bordering ring (18) comprises a conical or tapered bearing surface (19) which, in the actuation position, is in contact with a bearing surface (26) of the dial (17).

3. Domestic appliance (2), in particular an oven (1), comprising at least one retractable operating-toggle unit (8) according to claim 2,
**characterised in that**
the conical or tapered bearing surface (19) of the bordering ring (18) forms the end stop position of the dial (17) in the actuation position thereof.

4. Domestic appliance (2), in particular an oven (1), comprising at least one retractable operating-toggle unit (8) according to any of claims 1 to 3,
**characterised in that**
the dial (17) can be placed on a shaft assembly (15) which can be rotated about its longitudinal axis and is coupled by its other end to the control and regulating apparatus (20) in a force-transmitting manner, an annular element (16) that comprises a tapered bearing surface (26) being mounted between the dial (17) and the shaft assembly (15) so as to be clamped.

5. Domestic appliance (2), in particular an oven (1), comprising at least one retractable operating-toggle unit (8) according to any of claims 1 to 4,
**characterised in that**
the shaft assembly (15) comprises a sleeve-like holder (25) that receives internally with respect to its longitudinal axis a rotor element (23) which, at its other end, is mounted in a force-transmitting manner in a sleeve-like bearing device (14) by means of a locking means (21) and a coupling means (22) connected thereto.

6. Domestic appliance (2), in particular an oven (1), comprising at least one retractable operating-toggle unit (8) according to claim 5,
**characterised in that**
the shaft assembly (15) comprises a retraction mechanism having a spring element (24), mounted between the rotor element (23) and the locking means (21), for automatically transferring the dial (17) from the zero position into the retracted position and from the zero position into the actuation position.

7. Domestic appliance (2), in particular an oven (1), comprising at least one retractable operating-toggle unit (8) according to any of claims 1 to 6,
**characterised in that**
the dial (17) is detachably connected to the holder (25) by means of a snap connection.

8. Domestic appliance (2), in particular an oven (1), comprising at least one retractable operating-toggle unit according to any of claims 4 to 7,
**characterised in that**
the outer diameter of the annular element (16) is greater than the outer diameter of the dial (17) and the annular element (16) comprises a conical or tapered bearing surface (26) which, in the actuation position of the dial (17), is in contact with the bearing surface (19) of the control panel (5).

9. Domestic appliance (2), in particular an oven (1), comprising at least one retractable operating-toggle unit (8) according to any of claims 4 to 8,
**characterised in that**
the dial (17), the holder (25) and the annular element (16) are formed in one piece, preferably as a plastics injection-moulded part.

10. Domestic appliance (2), in particular an oven (1), comprising at least one retractable operating-toggle unit (8) according to any of claims 5 to 9,
**characterised in that**
the bearing device (14) is fastened to the control panel (5) by means of a bayonet fitting (13).

11. Domestic appliance (2), in particular an oven (1), comprising at least one retractable operating-toggle unit (8) according to any of claims 5 to 10,
**characterised in that**
the shaft end of the shaft assembly (15) that receives the dial (17) and is mounted in the bearing device (14) is operatively connected to the control and regulating apparatus (20) by means of an actuating journal (31).

## Revendications

1. Appareil électroménager (2), en particulier un four (1), avec au moins une unité de manettes de commande (8) escamotable pour le réglage d'un dispositif de commande et de régulation (20) disposé derrière un bandeau de commande (5), avec un bouton rotatif (17), supporté dans une ouverture (11) du bandeau de commande (5), qui peut être déplacé axialement dans un mouvement de va-et-vient par le biais d'un mécanisme d'escamotage entre une position zéro, une position intermédiaire constituée en tant que position d'escamotage et une position d'actionnement,
**caractérisé en ce que**,
dans la position d'actionnement, une face de support (26) du bouton rotatif (17) est en contact avec une face de support (19) du bandeau de commande (5), les faces de support (19, 26) étant coniques ou effilées de façon correspondante et identique et étant pressées l'une contre l'autre par la force d'un élément de ressort (24) supporté dans un dispositif d'arbre (15) du mécanisme d'escamotage et étant constituées pour le centrage du bouton rotatif dans l'ouverture (11) ainsi que pour la reprise de forces radiales et de moments de force.

2. Appareil électroménager (2), en particulier un four (1), avec au moins une unité de manettes de commande (8) escamotable selon la revendication 1,
**caractérisé en ce**
**qu'**une bague d'encadrement (18) est supportée dans l'ouverture (11) du bandeau de commande (5), et la bague d'encadrement (18) présente une face de support (19) conique ou effilée qui, dans la position d'actionnement, est en contact avec une face de support (26) du bouton rotatif (17).

3. Appareil électroménager (2), en particulier un four (1), avec au moins une unité de manettes de commande (8) escamotable selon la revendication 2,
**caractérisé en ce que** la face de support (19) conique ou effilée de la bague d'encadrement (18) forme, dans la position d'actionnement du bouton rotatif (17), la position de butée de celui-ci.

4. Appareil électroménager (2), en particulier un four (1), avec au moins une unité de manettes de commande (8) escamotable selon l'une des revendications 1 à 3,
**caractérisé en ce que**
le bouton rotatif (17) peut être enfiché sur un dispositif d'arbre (15), pouvant tourner autour de son axe longitudinal, qui est couplé en transmission de force au dispositif de commande et de régulation (20) par son autre extrémité, un élément annulaire (16) présentant une face de support (26) effilée étant supporté de façon serrée entre le bouton rotatif (17) et le dispositif d'arbre (15).

5. Appareil électroménager (2), en particulier un four (1), avec au moins une unité de manettes de commande (8) escamotable selon l'une des revendications 1 à 4,
**caractérisé en ce que**
le dispositif d'arbre (15) comprend un élément de retenue (25) du type douille qui, situé à l'intérieur de son axe longitudinal, reçoit un élément de rotor (23) qui, à son autre extrémité, est supporté dans un dispositif de support (14) constitué à la façon d'une douille en transmission de force par le biais d'un cran (21) et d'un accouplement (22) qui s'y raccorde.

6. Appareil électroménager (2), en particulier un four (1), avec au moins une unité de manettes de commande (8) escamotable selon la revendication 5,
**caractérisé en ce que**
le dispositif d'arbre (15) présente un mécanisme d'escamotage avec un élément de ressort (24) supporté entre l'élément de rotor (23) et le cran (21) pour le transfert automatique du bouton rotatif (17) à partir de la position zéro vers la position d'escamotage et à partir de la position zéro vers la position d'actionnement.

7. Appareil électroménager (2), en particulier un four (1), avec au moins une unité de manettes de commande (8) escamotable selon l'une des revendications 1 à 6,
**caractérisé en ce que**
le bouton rotatif (17) est raccordé de façon détachable à l'élément de retenue (25) au moyen d'un raccordement par enclenchement.

8. Appareil électroménager (2), en particulier un four (1), avec au moins une unité de manettes de commande escamotable selon l'une des revendications 4 à 7,
**caractérisé en ce que**
le diamètre extérieur de l'élément annulaire (16) est plus grand que le diamètre extérieur du bouton rotatif (17) et l'élément annulaire (16) présente une face de support (26) conique ou effilée qui, dans la position d'actionnement du bouton rotatif (17), est en contact avec la face de support (19) du bandeau de commande (5).

9. Appareil électroménager (2), en particulier un four (1), avec au moins une unité de manettes de commande (8) escamotable selon l'une des revendications 4 à 8,
**caractérisé en ce que**
le bouton rotatif (17), l'élément de retenue (25) et l'élément annulaire (16) sont constitués en tant que partie d'une seule pièce, de préférence en tant que partie en matière plastique moulée par injection.

10. Appareil électroménager (2), en particulier un four (1), avec au moins une unité de manettes de commande (8) escamotable selon l'une des revendications 5 à 9,
**caractérisé en ce que**
le dispositif de support (14) est fixé sur le bandeau de commande (5) au moyen d'une fermeture à baïonnette (13).

11. Appareil électroménager (2), en particulier un four (1), avec au moins une unité de manettes de commande (8) escamotable selon l'une des revendications 5 à 10,
**caractérisé en ce que**
l'extrémité d'arbre du dispositif d'arbre (15) recevant le bouton rotatif (17) et supporté dans le dispositif de support (14) est en liaison opératoire avec le dispositif de commande et de régulation (20) par le biais d'un doigt d'actionnement (31).
